# EUROPÄISCHE PATENTSCHRIFT

(11) **EP 2 054 973 B1**
(45) Veröffentlichungstag und Bekanntmachung des Hinweises auf die Patenterteilung: **22.02.2012**
(21) Anmeldenummer: 07787151.5
(22) Anmeldetag: 06.07.2007
(51) Int. Cl.: H01R 13/436

(54) **STECKER MIT SEKUNDÄRVERRIEGELUNG FÜR EINE ELEKTRISCHE STECKVERBINDUNG**
PLUG CONNECTOR HAVING A SECONDARY LOCK FOR AN ELECTRIC PLUG CONNECTION
CONNECTEUR MÂLE AVEC VERROUILLAGE SECONDAIRE POUR UNE CONNEXION ÉLECTRIQUE ENFICHABLE

(30) Priorität: 17.08.2006 DE 102006038535
(43) Veröffentlichungstag der Anmeldung: 06.05.2009
(73) Patentinhaber: Robert Bosch GmbH, 70442 Stuttgart (DE)
(72) Erfinder: PADE, Wolfgang, 75428 Illingen (DE); SIMMEL, Andreas, 71409 Schwaikheim (DE)
(86) Internationale Anmeldenummer: PCT/EP2007/056868
(87) Internationale Veröffentlichungsnummer: WO 2008/019911

(56) Entgegenhaltungen:
- DE-A1- 10 246 702
- US-A- 5 085 599
- US-A- 5 904 593
- US-A1- 2002 076 992

## Beschreibung

### Stand der Technik

Die Erfindung geht aus von einem Stecker für eine elektrische Steckverbindung nach der Gattung des Patentanspruchs 1.

Elektrische Steckverbindungen sind dafür vorgesehen, über ihre beiden Stecker (Buchsenteil und Steckteil) z.B. zwischen einer elektrischen Leitung und einer weiteren elektrischen Leitung oder zwischen einer elektrischen Leitung und einem elektrischen Aggregat eine wieder lösbare elektrische Verbindung herzustellen.

Eine bekannte Steckverbindung besteht aus einem metallischen Kontakt mit Crimp oder Lötstelle, metallischen Messern (Pins), zwei Steckergehäusen aus Kunststoff (Thermoplast) sowie Dichtungselementen (Elastomere) und zusätzlichen Sicherungselementen für die Kontakte, so genannten Sekundärverriegelungen. Der eine Stecker der Steckverbindung ist ein so genannter Kabelbaumstecker, der zusätzlich noch Sicherungselemente wie Sekundärverriegelungen besitzen kann. Der andere Stecker der Steckverbindung ist ein so genannter Kupplungsstecker, der aus mindestens drei Teilen, nämlich Steckergehäuse, Kontaktträgerunterteil und Sekundärverriegelungselement, besteht. Diese drei Teile bedeuten, dass drei Spritzwerkzeuge vorhanden sein müssen, um die Teile herzustellen, und dass die drei Teile zueinander zum Kupplungsstecker gefügt werden müssen.

Es wird auf die US 2002/0076992 A1 verwiesen, die alle Merkmale des Oberbegriffs offenbart.

### Offenbarung der Erfindung

Es ist die Aufgabe der Erfindung, bei einem Stecker der eingangs genannten Art die Teileanzahl weiter zu reduzieren.

Diese Aufgabe wird erfindungsgemäß gelöst durch einen Stecker mit den Merkmalen des Patentanspruchs 1.

Der erfindungsgemäße Stecker umfasst nur noch zwei Kunststoffteile (z.B. Thermoplast), nämlich das Kontaktkammergehäuse und das Sekundärverriegelungselement, welches eine doppelte Funktion besitzt. Zum einen dient es als Sekundärverriegelung der im Stecker aufgenommenen elektrischen Kontakte (Messer oder Pins), und zum anderen bildet es einen Teil der Kammerwand (z.B. die vierte Fläche) der Kontaktkammer im Kontaktkammergehäuse aus. Dadurch ist es möglich, im Stecker das Kontaktkammergehäuse im Spritzgießverfahren einteilig herzustellen. In den Stecker ist vorzugsweise eine Innen- und/oder eine Außencodierung integriert. Aufgrund der zweiteiligen Konstruktion des erfindungsgemäßen Steckers wird das bisher erforderlich dritte Kunststoffteil eingespart, so dass Herstellung und Montage des dritten Kunststoffteils im Stecker entfallen.

Weitere Vorteile und vorteilhafte Ausgestaltungen des Gegenstands der Erfindung sind der Beschreibung, der Zeichnung und den Ansprüchen entnehmbar.

### Kurze Beschreibung der Zeichnungen

Verschiedene Ausführungsbeispiele des erfindungsgemäßen Steckers sind in den Zeichnungen dargestellt und in der nachfolgenden Beschreibung näher erläutert. Es zeigen:
- Fig. 1: die Einzelteile einer elektrischen Steckverbindung zwischen einem erfindungsgemäßen Kupplungsstecker und einem Kabelbaumstecker;
- Fig. 2: die Vorderseite eines in Fig. 1 gezeigten Sekundärverriegelungselements des Kupplungssteckers;
- Fign. 3a-3c: die Vorderansicht des Kupplungssteckers von Fig. 1 ohne Sekundärverriegelungselement (Fig. 3a) sowie mit dem Sekundärverriegelungselement in seiner vormontierten Position (Fig. 3b) und in seiner Verriegelungsposition (Fig. 3c);
- Fign. 4a-4c: den in Fig. 3 gezeigten Kupplungsstecker mit dem Sekundärverriegelungselement in vormontierter Position (Fig. 4a) und in Verriegelungsposition (Fig. 4c), jeweils in einer Schnittansicht IV-IV in Fig. 1 und in einer Detailansicht (Fig. 4b) gemäß IVb in Fig. 4c;
- Fign. 5a, 5b: einen Längsschnitt durch die ineinander gesteckten Kupplungs- und Kabelbaumstecker der in Fig. 1 gezeigten elektrischen Steckverbindung (Fig. 5a) und durch den Kupplungsstecker (Fig. 5b);
- Fign. 6a, 6b: den Kupplungsstecker von Fig. 1 mit zwei unterschiedlichen Außencodierungen; und
- Fign. 7a, 7b: den Kupplungsstecker von Fig. 1 mit zwei unterschiedlichen Innencodierungen.

### Ausführungsformen der Erfindung

Die in **Fig. 1** gezeigte elektrische Steckverbindung **1** umfasst einen Kupplungsstecker **2** mit einem darin eingesetzten Sekundärverriegelungselement **3** und einen Kabelbaumstecker **4** mit einem darin eingesetzten Abtastelement **5.** Der Kupplungsstecker 2 weist vorne eine Steckhülse **6** zum Einstecken in eine entsprechende Steckaufnahme (nicht gezeigt) des Kabelbaumsteckers 2 auf.

Wie in **Fig. 2** gezeigt, ist das Sekundärverriegelungselement 3 als Rahmen mit Rahmenwänden **7** und zwei parallelen Trennwänden **8** ausgebildet, welche die Rahmenöffnung in drei parallele Fächer **9** unterteilen. An der Außenseite der in Fig. 2 rechten und linken Rahmenwand 7 ist vorderseitig jeweils ein Rastnocken **10** vorgesehen, der seitlich nach außen vorsteht. An der rechten Rahmenwand 7 und an den beiden Trennwänden 8 sind bodenseitig jeweils zwei Verriegelungsvorsprünge **11** vorgesehen, die seitlich in das jeweils linke Fach 9 hineinragen.

**Fig. 3a** zeigt die Vorderansicht des Kupplungssteckers 2 ohne Sekundärverriegelungselement 3. Der Kupplungsstecker 2 weist innerhalb der Steckhülse 6 ein Kontaktkammergehäuses **12** auf, das sich von einem Hülsenboden **13** der Steckhülse 6 nach vorne erstreckt und sechs Kontaktkammern **14** in einer 3x2-Anordnung umfasst. In den Kontaktkammern 14 sind Messer oder Flachstecker (Kontaktkörper) **15** angeordnet, die von der Rückseite her durch Öffnungen im Hülsenboden 13 eingeschoben sind und aus Öffnungen der Vorderwände **16** der Kontaktkammern 14 nach vorne hervorstehen. Die Messer 15 sind Lanzenkontakte mit ausgestellten Rasthaken, die an einem Hinterschnitt in der Kontaktkammer 14 primär verrastet sind. Durch zwei Trennspalte **17** ist das Kontaktkammergehäuse 12 in drei Kontaktkammergehäuseabschnitte **12a-12c** mit je einer oberen und einer unteren Kontaktkammer 14 unterteilt. Das Kontaktkammergehäuse 12 ist ringsum von der Innenseite der Steckhülse 6 beabstandet und zwischen zwei Zwischenwänden **18** der Steckhülse 6 angeordnet, wobei die zu den Trennspalten 17 parallelen Außenseiten **19** des Kontaktkammergehäuses 12 von den Zwischenwänden 18 beabstandet sind. Die Kontaktkammern 14 sind zwischen ihren Vorderwänden 16 und dem Hülsenboden 13 auf ihrer in Fig. 3 rechten Seite zu den Trennspalten 17 bzw. zu der in Fig. 3 rechten Außenseite 19 hin offen. An dieser offenen Seite weisen die Vorderwände 16 der Kontaktkammern 14 jeweils eine zum jeweiligen Trennspalt 17 bzw. zur rechten Außenseite 19 hin offene Aussparung **20** auf. In den beiden Zwischenwänden 18 sind jeweils zwei Rastaussparungen **21a, 21** b vorgesehen, und an ihrer Außenseite weist die Steckhülse 6 noch eine Außencodierung **22** auf, die unten mit Bezug auf Fign. 6 und 7 näher beschrieben ist.

Das Sekundärverriegelungselement 3 wird auf das Kontaktkammergehäuse 12 bis zur Anlage am Hülsenboden 13 aufgesteckt, wobei es mit seinen Verriegelungsvorsprüngen 11 durch die Aussparungen 20 der Vorderwände 16 hindurch geführt wird und mit seinen Trennwänden 7 in die Trennspalte 17 eingreift und auf dem Kontaktkammergehäuse 12 über seine Rahmen- und/oder Trennwände 7, 8 geführt ist. **Fig. 3b** zeigt diese vormontierte Position des Sekundärverriegelungselements 3, in der die Rastnocken 10 in die in Fig. 3 unteren Rastaussparungen 21a eingreifen. Durch Verschieben quer zur Einführrichtung der Messer 15, d.h. in Fig. 3b nach oben, wird das vormontierte Sekundärverriegelungselement 3 in die in **Fig. 3c** gezeigte Verriegelungsposition überführt, in der der Verriegelungsvorsprung 11 seitlich in die Kontaktkammern 14 zur Sekundärverriegelung der darin primär verrasteten Messer 15 hineinragt und die Rastnasen 10 in die in Fig. 3 oberen Rastaussparungen 21 b eingreifen.

**Fig. 4a** zeigt einen Schnitt durch das Kontaktkammergehäuse 12 mit dem vormontierten Sekundärverriegelungselement 3 in einer zur Vorderwand 16 der Kontaktkammern 14 parallelen Schnittebene. Die rechteckigen Kontaktkammern 14 sind jeweils durch drei Kammerwände **23** des Kontaktkammergehäuses 12 und durch die Rahmen- und Trennwände 7, 8 des eingesetzten Sekundärverriegelungselements 3 gebildet. Wie in **Fig. 4b** gezeigt, weist eine Kammerwand 23 der Kontaktkammern 14 am Hülsenboden 13 jeweils einen Rücksprung bzw. eine Aussparung **24** auf, durch die beim Verschieben des Sekundärverriegelungselements 3 in die Verriegelungsposition der Verriegelungsvorsprung 11 in die Kontaktkammer 14 hinein geschoben wird **(****Fig. 4c****).**

Der Kupplungsstecker 2 wird wie folgt zusammengebaut: Zuerst wird das Sekundärverriegelungselement 3 in seine vormontierte Position eingesetzt, und dann werden die Messer 15 durch die Öffnungen des Hülsenbodens 13, d.h. von der Rückseite des Kupplungssteckers 2 her, in die Kontaktkammern 14 eingeführt. Abschließend wird das Sekundärverriegelungselement 3 in seine Verriegelungsposition verschoben, wodurch die Verriegelungsvorsprünge 11 in den Kontaktkammern 14 Hinterschneidungen **25** (Fig. 5a) der Messer 15 in deren Einführrichtung hintergreifen und dadurch die Messer 15 in ihrer korrekt eingeführten Position verriegeln. Das Sekundärverriegelungselement 3 lässt sich nur dann in seine Verriegelungsposition verschieben, wenn sich alle Messer 15 in ihrer korrekt eingeführten Position befinden; anderenfalls muss die Position der Messer 15 überprüft werden.

**Fig. 5a** zeigt einen Längsschnitt durch die ineinander gesteckten Kupplungs- und Kabelbaumstecker 2, 4. Der Kabelbaumstecker 4 weist entsprechende Gegenkontakte **26** auf, in die die Messer 15 des Kupplungssteckers 2 eingreifen. Außen an der Steckhülse 6 ist noch eine Rastnase **27** zur Verrastung des Kupplungssteckers 2 mit dem Kabelbaumstecker 4 vorgesehen. Wie in **Fig. 5b** gezeigt, weist das Sekundärverriegelungselement 3 zwei nach vorne vorstehende Sperrvorsprünge **28** und das Abtastelement 5 des Kabelbaumsteckers 4 einen Abtastarm **29** auf. Nur wenn das Sekundärverriegelungselement 3 sich in seiner Verriegelungsposition befindet, kann der Abtastarm 29 zwischen die beiden Sperrvorsprünge 28 eingreifen und so die Steckverbindung zwischen Kupplungs- und Kabelbaumstecker 2, 4 ausgebildet werden.

**Fign. 6a, 6b** zeigen den Kupplungsstecker 2 mit zwei unterschiedlich ausgebildeten Außencodierungen 22, und **Fign. 7a, 7b** zeigen den Kupplungsstecker 2 mit zwei unterschiedlichen Innencodierungen **30.** Diese Codierungen 22, 30 in Verbindung mit einer entsprechenden Gegencodierung (nicht gezeigt) des Kabelbaumsteckers 4 dienen dazu, ein Verwechseln zu verhindern, wenn in einer Anlage mehrere Stecker der gleichen Bauart eingesetzt werden.

## Patentansprüche

1. Stecker (2) für eine elektrische Steckverbindung (1), mit einem Kontaktkammergehäuse (12), das mehrere Kontaktkammern (14) zum Aufnehmen jeweils eines Kontaktkörpers (15) aufweist, welcher in die Kontaktkammer (14) einführbar und in seiner Endposition im Kontaktkammergehäuse (12) primär verrastet ist, und mit einem quer zur Einführrichtung der Kontaktkörper (15) verschiebbar geführten Sekundärverriegelungselement (3), das in seiner Verriegelungsposition jeweils mit einem Verriegelungsvorsprung (11) seitlich in die Kontaktkammern (14) zur Sekundärverriegelung der darin primär verrasteten Kontaktkörper (15) hineinragt,
**dadurch gekennzeichnet,**
**dass** das Kontaktkammergehäuse (12) durch einen oder mehrere parallele Trennspalte (17) in mehrere Kontaktkammergehäuseabschnitte (12a-12c) mit je mindestens einer Reihe von Kontaktkammern (14) unterteilt ist, welche jeweils zu einem Trennspalt (17) oder einer dazu parallelen Außenseite (19) des Kontaktkammergehäuses (12) hin offen sind,
**dass** das Sekundärverriegelungselement (3) ein durch eine oder mehrere parallele Trennwände (8) in Fächer (9) unterteilter Rahmen ist, dessen Trennwände (8) bei auf das Kontaktkammergehäuse (12) aufgestecktem Sekundärverriegelungselement (3) in die Trennspalte (17) eingreifen und die seitlich offenen Kontaktkammern (14) verschließen, und
**dass** das aufgesteckte Sekundärverriegelungselement (3) auf dem Kontaktkammergehäuse (12) quer zur Einführrichtung der Kontaktkörper (15) in die Verriegelungsposition verschiebbar geführt ist.

2. Stecker nach Anspruch 1, **dadurch gekennzeichnet, dass** alle Kontaktkammern (14) zur gleichen Seite hin offen sind.

3. Stecker nach Anspruch 1 oder 2, **dadurch gekennzeichnet, dass** die Kontaktkammern (14) bis auf eine Vorderwand (16) seitlich offen sind.

4. Stecker nach Anspruch 3, **dadurch gekennzeichnet, dass** die Vorderwand (16) eine zum jeweiligen Trennspalt (17) oder zur Außenseite (19) des Kontaktkammergehäuses (12) hin offene Aussparung (20) für den Verriegelungsvorsprung (11) aufweist.

5. Stecker nach einem der vorhergehenden Ansprüche, **dadurch gekennzeichnet, dass** die Kontaktkammern (14) jeweils eine Kammerwand (23) mit einer Aussparung (24) aufweisen, durch die hindurch beim Verschieben des Sekundärverriegelungselements (3) in die Verriegelungsposition der Verriegelungsvorsprung (11) in die jeweilige Kontaktkammer (14) hinein geschoben wird.

6. Stecker nach einem der vorhergehenden Ansprüche, **dadurch gekennzeichnet, dass** das Sekundärverriegelungselement (3) zumindest in seiner Verriegelungsposition gehäuseseitig verrastet ist.

7. Stecker nach Anspruch 6, **dadurch gekennzeichnet, dass** das Sekundärverriegelungselement (3) mindestens eine Rastnase (10) aufweist, die zumindest in der Verriegelungsposition in eine gehäuseseitige Rastausnehmung (21 a, 21 b) eingreift.

8. Stecker nach einem der vorhergehenden Ansprüche, **dadurch gekennzeichnet, dass** das Sekundärverriegelungselement (3) einen sich nach vorne erstreckenden Sperrvorsprung (28) aufweist.

9. Stecker nach einem der vorhergehenden Ansprüche, **dadurch gekennzeichnet, dass** am Steckquerschnitt des Steckers (2) Außen- und/oder Innencodierungen (22, 30) vorgesehen sind.

## Claims

1. Plug (2) for an electrical plug connection (1), having a contact chamber housing (12) which has a plurality of contact chambers (14) for accommodating in each case one contact body (15) which can be inserted into the contact chamber (14) and is primarily latched in its end position in the contact chamber housing (12), and having a secondary locking element (3) which is guided such that it can move transverse to the insertion direction of the contact bodies (15) and, in its locking position, projects laterally into the contact chambers (14) in each case by way of a locking projection (11) for the purpose of secondary locking of the contact bodies (15) which are primarily latched in the said contact chambers,
**characterized**
**in that** the contact chamber housing (12) is subdivided by one or more parallel separating gaps (17) into a plurality of contact chamber housing sections (12a-12c) with in each case at least one row of contact chambers (14) which are in each case open to a separating gap (17) or to an outer face (19) of the contact chamber housing (12) which is parallel to the said separating gap,
**in that** the secondary locking element (3) is a frame which is divided into compartments (9) by one or more parallel separating walls (8), the separating walls (8) of the said frame engaging in the separating gaps (17) and closing the laterally open contact chambers (14) when the secondary locking element (3) is fitted on the contact chamber housing (12), and
**in that** the mounted secondary locking element (3) is guided on the contact chamber housing (12) such that it can be moved to the locking position transverse to the insertion direction of the contact bodies (15).

2. Plug according to Claim 1, **characterized in that** all the contact chambers (14) are open to the same side.

3. Plug according to Claim 1 or 2, **characterized in that** the contact chambers (14) are laterally open as far as a front wall (16).

4. Plug according to Claim 3, **characterized in that** the front wall (16) has a cutout (20) for the locking projection (11) which is open to the respective separating gap (17) or to the outer face (19) of the contact chamber housing (12).

5. Plug according to one of the preceding claims, **characterized in that** the contact chambers (14) each have a chamber wall (23) with a cutout (24) through which the locking projection (11) is pushed into the respective contact chamber (14) when the secondary locking element (3) is moved to the locking position.

6. Plug according to one of the preceding claims, **characterized in that** the secondary locking element (3) is latched on the housing side at least in its locking position.

7. Plug according to Claim 6, **characterized in that** the secondary locking element (3) has at least one latching lug (10) which engages in a housing-side latching recess (21a, 21b) at least in the locking position.

8. Plug according to one of the preceding claims, **characterized in that** the secondary locking element (3) has a blocking projection (28) which extends towards the front.

9. Plug according to one of the preceding claims, **characterized in that** outer and/or inner coding means (22, 30) are provided on the plug cross section of the plug (2).

## Revendications

1. Connecteur mâle (2) pour une connexion électrique enfichable (1), comprenant un boîtier de chambre de contact (12), qui présente plusieurs chambres de contact (14) pour recevoir à chaque fois un corps de contact (15) qui peut être introduit dans la chambre de contact (14) et qui est principalement encliqueté dans sa position finale dans le boîtier de chambre de contact (12), et comprenant un élément de verrouillage secondaire (3) guidé de manière déplaçable transversalement à la direction d'insertion des corps de contact (15), lequel pénètre dans sa position de verrouillage à chaque fois avec une saillie de verrouillage (11) latéralement dans les chambres de contact (14) en vue du verrouillage secondaire des corps de contact (15) encliquetés principalement dans celles-ci,
**caractérisé en ce que**
le boîtier de chambre de contact (12) est divisé par une ou plusieurs fentes de séparation parallèles (17) en plusieurs portions de boîtier de chambre de contact (12a-12c) avec à chaque fois au moins une rangée de chambres de contact (14), qui sont ouvertes à chaque fois vers une fente de séparation (17) ou vers un côté extérieur (19) du boîtier de chambre de contact (12) parallèle à celle-ci,
**en ce que** l'élément de verrouillage secondaire (3) est un cadre divisé par une ou plusieurs parois de séparation parallèles (8) en compartiments (9), les parois de séparation (8) du cadre venant en prise dans les fentes de séparation (17) lorsque l'élément de verrouillage secondaire (3) est enfiché sur le boîtier de chambre de contact (12), et fermant les chambres de contact (14) ouvertes latéralement, et
**en ce que** l'élément de verrouillage secondaire enfiché (3) est guidé de manière déplaçable sur le boîtier de chambre de contact (12) transversalement à la direction d'insertion des corps de contact (15) dans la position de verrouillage.

2. Connecteur mâle selon la revendication 1, **caractérisé en ce que** toutes les chambres de contact (14) sont ouvertes du même côté.

3. Connecteur mâle selon la revendication 1 ou 2, **caractérisé en ce que** les chambres de contact (14) sont ouvertes latéralement à l'exception d'une paroi avant (16).

4. Connecteur mâle selon la revendication 3, **caractérisé en ce que** la paroi avant (16) présente un évidement (20) ouvert vers la fente de séparation respective (17) ou vers le côté extérieur (19) du boîtier de chambre de contact (12), pour la saillie de verrouillage (11).

5. Connecteur mâle selon l'une quelconque des revendications précédentes, **caractérisé en ce que** les chambres de contact (14) présentent à chaque fois une paroi de chambre (23) avec un évidement (24), à travers lequel la saillie de verrouillage (11) est enfoncée dans la chambre de contact respective (14) lors du déplacement de l'élément de verrouillage secondaire (3) dans la position de verrouillage.

6. Connecteur mâle selon l'une quelconque des revendications précédentes, **caractérisé en ce que** l'élément de verrouillage secondaire (3) est encliqueté du côté du boîtier au moins dans sa position de verrouillage.

7. Connecteur mâle selon la revendication 6, **caractérisé en ce que** l'élément de verrouillage secondaire (3) présente au moins un nez d'encliquetage (10) qui vient en prise au moins dans la position de verrouillage dans un évidement d'encliquetage (21a, 21b) du côté du boîtier.

8. Connecteur mâle selon l'une quelconque des revendications précédentes, **caractérisé en ce que** l'élément de verrouillage secondaire (3) présente une saillie de blocage (28) s'étendant vers l'avant.

9. Connecteur mâle selon l'une quelconque des revendications précédentes, **caractérisé en ce que** des codes externes et/ou internes (22, 30) sont prévus sur la section transversale d'enfichage du connecteur mâle (2).
